# EUROPÄISCHE PATENTSCHRIFT

(11) **EP 4 545 447 B1**
(45) Veröffentlichungstag und Bekanntmachung des Hinweises auf die Patenterteilung: **18.02.2026**
(21) Anmeldenummer: 24201230.0
(22) Anmeldetag: 19.09.2024
(51) Int. Cl.: B65F 3/02

(54) **HEBEARM FÜR EIN ABFALLSAMMELFAHRZEUG**
LIFTING ARM FOR A WASTE COLLECTION VEHICLE
BRAS DE LEVAGE POUR UN VÉHICULE DE COLLECTE DES DÉCHETS

(30) Priorität: 29.09.2023 DE 102023126730
(43) Veröffentlichungstag der Anmeldung: 30.04.2025
(73) Patentinhaber: Zoeller Tech Sp. z.o.o., 84-123 Rekowo Górne (PL)
(72) Erfinder: Jamrozik, Sebastian, 84-100 Polczyno Bis (PL); Kubiak, Maciej, 84-240 Reda (PL); Goyke, Dawid, 84-110 Krokowa (PL); Kreft, Grzegorz, 84-230 Rumia (PL)
(74) Vertreter: Regler, Markus Egid

(56) Entgegenhaltungen:
- EP-A1- 2 583 915
- US-A1- 2004 071 537

## Beschreibung

Die Erfindung betrifft einen Hebearm für ein Abfallsammelfahrzeug nach Patentanspruch 1.

Abfallsammelfahrzeuge verfügen über einen Aufbau mit einem Sammelcontainer, in den der eingesammelte Abfall geleert wird. Um den Sammelcontainer selbst wieder zu entleeren, ist dieser schwenkbar auf dem Fahrgestell des Abfallsammelfahrzeugs gelagert. Das heckseitig an den Sammelcontainer anschließende Heckteil, das mit einer Hub-Kipp-Vorrichtung und/oder einem Verdichtungsmechanismus ausgestattet sein kann, wird weggeschwenkt, so dass der innenliegende Abfall herausfallen kann.

Die EP 2 583 915 A1 zeigt ein Abfallsammelfahrzeug mit einem Sammelcontainer und einem diesen heckseitig abschließenden Heckteil, das mittels einer Aktuatoranordnung mit hydraulischen Zylindern in eine geöffnete Position geschwenkt werden kann.

Das Heckteil ist mit dem Sammelcontainer über einen Hebearm verbunden, an den auch ein Aktuator angreift, um das Heckteil zu schwenken. Um verschiedene Kundenanforderungen hinsichtlich erfüllen zu können, werden Sammelcontainer in unterschiedlichen Größen, also unterschiedlichen Volumina, vorgehalten. Es ist fertigungstechnisch vorteilhaft, wenn dabei trotz unterschiedlicher Maße von Sammelcontainern möglichst identische Heckteile zum Einsatz kommen können. Variieren die Sammelcontainer in der Höhe, ist es nicht immer möglich, das Heckteil ebenfalls höher anzuordnen, da Normvorschriften in Bezug auf die Schüttung zu beachten sind. Daher kommt es zu einer Höhendifferenz zwischen dem Heckteil und dem Sammelcontainer, die durch ein zusätzliches Adapterbauteil ausgeglichen werden muss. Das verursacht zusätzlichen Produktions- und Montageaufwand.

Es ist die Aufgabe der vorliegenden Erfindung einen Hebearm zu Verfügung zu stellen, mit dem gleiche Heckteile an unterschiedliche Höhen von Sammelcontainern angeglichen werden können.

Diese Aufgabe wird gelöst durch einen Hebearm mit den Merkmalen gemäß Patentanspruch 1. Vorteilhafte Ausgestaltungen der Erfindung sind Gegenstand der abhängigen Ansprüche.

Die Erfindung betrifft einen Hebearm für ein Abfallsammelfahrzeug, aufweisend zwei Seitenwände mit paarweise fluchtend zueinander angeordneten Ausnehmungen, die dazu ausgebildet sind, Anbindungspunkte zu bilden, mit einem ersten Anbindungspunkt A, an dem der Hebearm mit einem Aktuator verbindbar ist, einem zweiten Anbindungspunkt B, an dem der Hebearm mit einem Sammelcontainer verbindbar ist, Aktenzeichen KF-23 012FP einem dritten Anbindungspunkt C, an dem der Hebearm mit einem Heckteil verbindbar ist und einem vierten Anbindungspunkt D, an dem der Hebearm mit einem Zughebel verbindbar ist, wobei der zweite Anbindungspunkt B und der dritte Anbindungspunkt C in Hochrichtung beabstandet sind, wobei der Abstand an eine Höhendifferenz zwischen dem Heckteil und dem Sammelcontainer angepasst ist und der erste Anbindungspunkt A und der vierte Anbindungspunkt D in Hochrichtung beabstandet sind, wobei der Abstand an eine Höhendifferenz zwischen dem Heckteil und dem Sammelcontainer angepasst ist.

Der Hebearm ist ein bevorzugt aus einem metallischen Material gefertigtes Bauteil.

Im eingebauten Zustand ist der Hebearm am heckseitigen Ende des Sammelcontainers angeordnet und mit diesem über den zweiten Anbindungspunkt B verbunden. An dem ersten Anbindungspunkt A greift ein Aktuator an, bei dem es sich beispielsweise um einen Hydraulikzylinder handelt.

Der Aktuator bewegt den Hebearm um einen Drehpunkt, so dass der Hebearm nach oben schwenkt. Bevorzugt ist der Hebearm in dem zweiten Anbindungspunkt B drehbar gelagert, der damit auch den Drehpunkt bildet.

Diese Drehung des Hebearms bewirkt, dass das Heckteil sich nach hinten und nach oben von dem Sammelcontainer wegbewegt, ohne sofort nach oben zu schwenken. Dadurch löst sich zunächst die zwischen Heckteil und Sammelcontainer angeordnete Dichtung, ohne beschädigt zu werden, und eine Verriegelung des Heckteils wird gelöst, wodurch das Hochschwenken des Heckteils überhaupt erst möglich ist.

Der an dem vierten Anbindungspunkt D angeordnete Zughebel ist außerdem mit dem Heckteil verbunden. Dabei weist der Zughebel ein sich in dessen Längsrichtung erstreckendes Langloch auf, das von einem Bolzen des Heckteils durchgriffen ist. Wird der Hebearm durch den Aktuator bewegt, wird damit auch der Zughebel nach oben gezogen. Dieser gleitet über den Bolzen, bis dieser am unteren Ende des Langlochs des Zughebels anschlägt. Dann zieht der Zughebel das Heckteil mit sich, das um die Drehachse schwenkt, um den Sammelcontainer eckseitig zu öffnen.

Durch die Anpassung des Abstandes des zweiten Anbindungspunktes B vom dritten Anbindungspunkt C und des Abstandes des ersten Anbindungspunktes A vom vierten Anbindungspunkt D an die Höhendifferenz zwischen Heckteil und Sammelcontainer ist es möglich, auf die Verwendung eines Adapterteils zu verzichten. Dadurch wird die Montage vereinfacht und die Produktion effizienter gemacht.

In einer Ausführung der Erfindung sind der erste Anbindungspunkt A und der zweite Anbindungspunkt B in einer Längsrichtung voneinander beabstandet. Die Längsrichtung meint die Richtung, die im eingebauten Zustand des Hebearms der Fahrzeuglängsrichtung entspricht. Dadurch wird die Zugkraft des Aktuators optimal übertragen. Vorzugsweise sind der erste Anbindungspunkt A und der zweite Anbindungspunkt B auch in Hochrichtung voneinander beabstandet dergestalt, dass eine Zugstange des Aktuators, die an dem ersten Anbindungspunkt angreift über den zweiten Anbindungspunkt B geführt werden kann.

In einer bevorzugten Ausführung der Erfindung sind die Seitenwände über ein Verstärkungselement miteinander verbunden. Besonders bevorzugt handelt es sich bei dem Verstärkungselement um ein Blechbauteil. Das Verstärkungselement verleiht dem Hebearm Stabilität und Steifigkeit, wobei gegenüber einem Hebearm, der aus einem Stück gefertigt ist, Material und Gewicht eingespart wird.

Weiterhin bevorzugt sind die Seitenwände mit dem Verstärkungselement zumindest abschnittsweise stoffschlüssig, besonders bevorzugt schweißtechnisch, und/oder formschlüssig, besonders bevorzugt indem Vorsprünge des Verstärkungselements in erste Durchbrüche in den Seitenwänden eingreifen, verbunden. Durch die stoffschlüssige, insbesondere schweißtechnische, Verbindung, kann schnell und automatisiert eine stabile und widerstandsfähige Verbindung der Einzelteile hergestellt werden. Der Formschluss bietet den Vorteil einer unkomplizierten Verbindung der Einzelteile untereinander. In Kombination mit der stoffschlüssigen Verbindung können die Einzelteile zunächst unverschieblich zueinander angeordnet werden, damit nachfolgend der Stoffschluss fehlerfrei erfolgen kann.

In einer weiteren bevorzugten Ausführung der Erfindung erstreckt sich das Verstärkungselement im Wesentlichen zwischen dem ersten Anbindungspunkt A und dem zweiten Anbindungspunkt B. Das Verstärkungselement kann beispielsweise als Blechstreifen ausgebildet sein, der sich im Wesentlichen zwischen den genannten Anbindungspunkten erstreckt. Dadurch wird der Hebearm verstärkt, so dass die durch den Aktuator aufgewandte Zugkraft von dem Hebearm aufgenommen werden kann.

Gemäß einer weiteren Ausführung der Erfindung ist zwischen den Seitenwänden eine Konsole angeordnet. Die Konsole dient als Anschlag für eine Justierschraube, deren Positionierung der zumindest abschnittsweisen Einstellung des Spaltes zwischen Heckteil und Sammelcontainer dient. Die Anordnung von Schraube und Konsole ist dergestalt, dass, je nachdem wie die Schraube positioniert ist, der Hebearm beim Schließen des Heckteils in einer in Fahrzeughochrichtung betrachtet tieferen oder höheren Position zur Ruhe kommt. Damit wird das Heckteil mehr oder weniger nahe an den Sammelcontainer geschwenkt und so die Spaltbreite eingestellt.

Weiterhin ist vorgesehen, dass die Seitenwände mit der Konsole zumindest abschnittsweise stoffschlüssig, besonders bevorzugt schweißtechnisch, und/oder formschlüssig, besonders bevorzugt indem Vorsprünge der Konsole in zweite Durchbrüche in den Seitenwänden eingreifen, verbunden sind. Durch die stoffschlüssige, insbesondere schweißtechnische, Verbindung, kann schnell und automatisiert eine stabile und widerstandsfähige Verbindung der Einzelteile hergestellt werden. Der Formschluss bietet den Vorteil einer unkomplizierten Verbindung der Einzelteile untereinander. In Kombination mit der stoffschlüssigen Verbindung können die Einzelteile zunächst unverschieblich zueinander angeordnet werden, damit nachfolgend der Stoffschluss fehlerfrei erfolgen kann.

In einer weiteren bevorzugten Ausführung der Erfindung ragt von dem dritten Anbindungspunkt C ein Fortsatz in der Längsrichtung in Richtung des vierten Anbindungspunktes D. Das bedeutet, dass zwischen dem dritten Anbindungspunkt C und dem vierten Anbindungspunkt D keine durchgehende, direkte Materialverbindung besteht. Dies ist kinematisch nicht notwendig und durch den Materialverzicht wird Gewicht eingespart.

Vorzugsweise ist die Konsole im Bereich des Fortsatzes angeordnet. Dadurch wird der Hebearm materialtechnisch effizient gestaltet. Die Konsole ist vorzugsweise in einem unteren Bereich und in einem Mittelbereich des Hebearms angeordnet, so dass sie unkompliziert mit der Justierschraube in Anlage kommen kann. Der Hebearm ist dadurch materialtechnisch so ausgeführt, dass sein Material nur dort zum Einsatz kommt, wo es notwendig ist, eben um hier die Konsole zu tragen.

Weiterhin bevorzugt ist die Konsole ein Winkelblech. Ein solches ist in einfacher Weise als einem simplen Biegevorgang unterworfenes Blechstanzteil zu fertigen, was geringen Fertigungsaufwand mit sich bringt.

Eine weitere bevorzugte Ausführungsform der Erfindung sieht vor, dass die die Anbindungspunkte bildenden Ausnehmungen zumindest teilweise mit Versteifungselementen versehen sind. Die Anbindungspunkte verbinden den Hebearm mit anderen Komponenten oder Sammelcontainer oder Heckteil. Dies erfolgt bevorzugt über korrespondierende Ausnehmungen die ebenso wie die Ausnehmungen der Anbindungspunkte von Bolzen durchgriffen sind. Auf die Ausnehmungen wirken starke Kräfte, die zu Rissen und Verschleiß führen können. Um das zu vermeiden, beziehungsweise um die Lebensdauer der Hebearme zu verbessern, sind Versteifungselemente vorgesehen, die die Seitenwände des Hebearms lokal verstärken.

Bevorzugt sind die Versteifungselemente zumindest abschnittsweise stoffschlüssig, vorzugsweise geschweißt, mit den Seitenwänden verbunden. Die Versteifungselemente werden als einzelne, in der Fertigung unkomplizierte Bauteile hergestellt und stoffschlüssig mit den Seitenwänden gefügt. Der werkzeugtechnische und materialtechnische Aufwand sowie der Zusammenbau sind effizient und kostensparend.

Besonders bevorzugt sind die den ersten Anbindungspunkt A bildenden Ausnehmungen mit ringförmigen Versteifungselementen versehen. Der erste Anbindungspunkt A ist mit dem Aktuator verbunden und ist daher regelmäßig großen Kräften ausgesetzt, so dass ein Versteifungselement den diesbezüglichen Verschleiß reduziert. Ein ringförmiges Versteifungselement ist einfach herzustellen und Spannungen im Material werden durch die Geometrie reduziert.

Besonders bevorzugt sind die den zweiten und dritten Anbindungspunkt B und C bildenden Ausnehmungen mit einem einstückig, materialeinheitlich ausgeführten Versteifungselement versehen. Der den zweiten Anbindungspunkt B und den dritten Anbindungspunkt C verbindende Abschnitt des Hebearms bildet den Dreharm für die eingangs beschriebene erste Bewegung des Heckteils weg von dem Sammelcontainer, ohne dass das Heckteil sofort nach oben schwenkt, um den Sammelcontainer heckseitig zu öffnen. Um diese zusätzliche Anforderung an die benannten Anbindungspunkte, neben den schon genannten Verschleißaspekten direkt im Bereich der Ausnehmungen, zu erfüllen, ist ein jeweils ein Versteifungselement vorgesehen, das sowohl die den zweiten und dritten Anbindungspunkt B und C bildenden Ausnehmungen verstärkt, als auch sich zwischen diesen Anbindungspunkten erstreckt, um den Hebearm auch in diesem gesamten Bereich zu versteifen und so die Stabilität und Langlebigkeit des Hebearms zu verbessern. Durch ein einstückiges, materialeinheitliches Versteifungselement können diese Aufgaben in nur eine Komponente integriert werden, was den Produktionsaufwand und den Zusammenbau vereinfacht.

Ein erfindungsgemäßer Hebearm integriert Funktionalitäten mehrerer Bauteile und kann mit geringem Aufwand an unterschiedliche Kombinationen von Sammelcontainern mit einem Heckteil angepasst werden. Gleichzeitig ist der Hebearm einfach und günstig zu fertigen und zusammenzubauen.

Weitere Merkmale der Erfindung ergeben sich aus den nachfolgend dargestellten Figuren und der zugehörigen Beschreibung.

Es zeigen:
- Figur 1: einen erfindungsgemäßen Hebearm in perspektivischer Darstellung,
- Figur 2: ein Hebearm in einer weiteren perspektivischen Darstellung,
- Figur 3: einen Hebearm in Draufsicht von vorne,
- Figur 4: einen Hebearm in Draufsicht von oben,
- Figur 5: eine Seitenwand eines Hebearms,
- Figur 6: Hebearme in eingebautem Zustand bei geschlossenem Heckteil,
- Figur 7: Hebearm in eingebautem Zustand bei geschlossenem Heckteil,
- Figur 8: Hebearm während des Öffnens des Heckteils,
- Figur 9: Hebearm bei vollständig geöffnetem Heckteil.

Fig. 1 und 2 zeigen einen Hebearm 1 für ein Abfallsammelfahrzeug. Der Hebearm 1 umfasst eine erste Seitenwand 2 und eine zweite Seitenwand 3. Der Hebearm 1 weist einen ersten Anbindungspunkt A auf, an dem der Hebearm 1 mit einem nicht näher dargestellten Aktuator verbindbar ist, einen zweiten Anbindungspunkt B, an dem der Hebearm 1 mit einem Sammelcontainer 8 verbindbar ist, einen dritten Anbindungspunkt C, an dem der Hebearm 1 mit einem Heckteil 9 verbindbar ist und einen vierten Anbindungspunkt D, an dem der Hebearm 1 mit einem Zughebel 11 verbindbar ist. Die Anbindungspunkte A, B, C, D werden von paarweise fluchtend zueinander angeordneten Ausnehmungen 4a,4b,5a,5b,6a,6b,7a,7b der Seitenwände 2,3 gebildet.

Dabei sind der zweite Anbindungspunkt B und der dritte Anbindungspunkt C in Hochrichtung H beabstandet, wobei der Abstand an eine Höhendifferenz zwischen dem Heckteil 9 und dem Sammelcontainer 8 angepasst ist, und der erste Anbindungspunkt A und der vierte Anbindungspunkt D sind in Hochrichtung H beabstandet, wobei der Abstand an eine Höhendifferenz zwischen dem Heckteil 9 und dem Sammelcontainer 8 angepasst ist.

Die Ausnehmungen 4a,4b,5a,5b,6a,6b,7a,7b werden im eingebauten Zustand von einem Bolzen durchgriffen und der Hebearm 1 auf diese Weise an den vorgesehenen Komponenten befestigt.

Der erste Anbindungspunkt A und der zweite Anbindungspunkt B sind in einer Längsrichtung L voneinander beabstandet. Ein Verstärkungselement 12 erstreckt sich im Wesentlichen zwischen dem ersten Anbindungspunkt A und dem zweiten Anbindungspunkt B. Es reicht von unterhalb des ersten Anbindungspunktes A bis vor den zweiten Anbindungspunkt B. Bei dem Verstärkungselement 12 handelt es sich um ein Blechbauteil, das Vorsprünge aufweist, die in erste Durchbrüche 13a,13b der Seitenwände 2,3 eingreifen. Durch diesen Formschluss und zusätzliche schweißtechnische Verbindungen werden das Verstärkungselement 12 und die Seitenwände 2,3 unlösbar aneinander festgelegt. Die Schweißnähte 14,15 des Verstärkungselements 12 sind in der Darstellung der zweiten Seitenwand 3 in Fig. 5 dargestellt.

Der Hebearm 1 weist zudem eine Konsole 16 auf, die im Bereich eines Fortsatzes 17 angeordnet ist. Der Fortsatz 17 ragt von dem dritten Anbindungspunkt C in der Längsrichtung L in Richtung des vierten Anbindungspunktes D. Bei der Konsole 16 handelt es sich um ein Winkelblech, das über Fortsätze verfügt, die formschlüssig in zweite Durchbrüche 18a, 18b der Seitenwände 2,3 eingreifen. Auch hier kann zusätzlich zum Formschluss eine schweißtechnische Verbindung vorgesehen sein.

Die Ausnehmungen 4a,4b,5a,5b,6a,6b,7a,7b sind teilweise mit Versteifungselementen 19a,19b,20a,20b versehen.

Die Ausnehmungen 4a,4b, die den ersten Anbindungspunkt A bilden, sind mit ringförmigen ersten Versteifungselementen 19a, 19b versehen. Diese sind schweißtechnisch mit den jeweiligen Seitenwänden 2,3 stoffschlüssig verbunden. Die zugehörige kreisförmige Schweißnaht 21 ist in Fig. 5 zu sehen.

Die Ausnehmungen 5a,5b,6a,6b, die den zweiten Anbindungspunkt B und den dritten Anbindungspunkt C bilden, sind an jeder Seitenwand 2,3 mit einem zweiten Versteifungselement 20a,20b versehen. Diese Versteifungselemente 20a,20b umgeben jeweils die beiden zugehörigen Ausnehmungen 5a,5b,6a,6b und sind als einstückiges, materialeinheitliches Bauteil ausgeführt. Auch sie sind schweißtechnisch mit der jeweiligen Seitenwand 2,3 verbunden. In Fig. 5 sind die Schweißnähte 22,23,24 des Versteifungselements 20a an der zweiten Seitenwand 3 dargestellt.

Die Fig. 3 und 4 zeigen den Hebearm 1 in der Sicht von vorne, das heißt in eingebautem Zustand mit Blick in Richtung Sammelcontainer, beziehungsweise von oben, das heißt in eingebautem Zustand mit Blick in Richtung Fahrzeugaufstandsfläche.

Die Fig. 6 bis 9 zeigen den erfindungsgemäßen Hebearm 1 in eingebautem Zustand in einem Abfallsammelfahrzeug in verschiedenen Öffnungsstadien des Heckteils 9. In Fig. 6 sind zwei Hebearme 1 zu erkennen, die am heckseitigen Ende eines Sammelcontainers 8, rechts und links seiner hier von dem Heckteil 9 verschlossenen Hecköffnung angeordnet sind. Einer der Hebearme 1 ist in Fig. 7 noch einmal detaillierter und aus anderer Perspektive dargestellt.

An dem ersten Anbindungspunkt A greift ein Aktuator an. Bei dem Aktuator handelt es sich um einen Hydraulikzylinder, dessen Kolben an dem Hebearm 1 angreift. Das andere Ende des Zylinders ist an dem Dach des Sammelcontainers 8 drehbar gelagert. Der Zylinderkolben übergreift dabei den zweiten Anbindungspunkt B.

Hier nicht sichtbar ist die Konsole 16 die mit einer an dem Heckteil 9 angeordneten Justierschraube in Anlage ist. Je weiter unten die Justierschraube positioniert ist, desto tiefer kann der Hebearm 1 geschwenkt werden und desto tiefer ist damit das Heckteil 9 gegenüber dem Sammelcontainer 8 angeordnet. Die Positionen der Justierschrauben an beiden Hebearmen 1 des Abfallsammelfahrzeugs bestimmt somit die Lage des Heckteils 9 in Fahrzeughochrichtung und damit - neben eventuellen anderen Justageeinrichtungen - die Spaltgröße zwischen Sammelcontainer 8 und Heckteil 9.

In den Figuren 6 bis 9 sieht man, dass die Oberseite des Sammelcontainers 8 höher gelegen ist als die Oberseite des Heckteils 9, mithin eine Höhendifferenz zwischen den beiden Fahrzeugkomponenten besteht. Da die Aktuatorik auf dem Dach des Sammelcontainers 8 angeordnet ist, muss diese Höhendifferenz ausgeglichen werden.

Der zweite Anbindungspunkt B und der dritte Anbindungspunkt C sowie der erste Anbindungspunkt A und der vierte Anbindungspunkt D sind in Hochrichtung H derart beabstandet, dass der Abstand an eine Höhendifferenz zwischen dem Heckteil 9 und dem Sammelcontainer 8 angepasst ist. Dadurch ist es möglich, identische Heckteile 9 an unterschiedlich hoch ausgestaltete Sammelcontainer 8 anzubringen, indem lediglich unterschiedliche Hebearme 1 vorgehalten werden müssen, welche deutlich einfacher und kostengünstiger zu konstruieren und anzufertigen sind, als komplette Heckteile.

Wird der Aktuator betätigt (Fig. 8), zieht er den Hebearm 1 in Richtung Sammelcontainer 8. Da der Hebearm 1 in dem zweiten Anbindungspunkt B, an dem er mit dem Sammelcontainer 8 verbunden ist, drehbar gelagert ist, dreht sich der Hebearm dabei um diesen Drehpunkt nach oben. Der dritte Anbindungspunkt C ist unterhalb des zweiten Anbindungspunktes B angeordnet. Dort ist der Hebearm 1 mit dem Heckteil 9 verbunden. Durch die Drehung des Hebearms 1 wird auch das Heckteil 9 von dem Sammelcontainer 8 durch den kleinen Hebelarm zwischen den beiden Anbindungspunkten B,C leicht geschwenkt und um etwa 50 Millimeter nach oben und etwa 30 Millimeter nach hinten bewegt. Dadurch wird die an dem Sammelcontainer 8 angeordnete Dichtung gelöst. Gleichzeitig wird ein unten am Heckteil 9 angeordneter Setzhaken von einem an dem Sammelcontainer 8 angeordneten Verriegelungsbolzen gelöst, so dass das Heckteil 9 überhaupt erst vollständig geöffnet werden kann.

Der vierte Anbindungspunkt D ist drehbar mit einem Zughebel 11 verbunden. Bei dem Zughebel 11 handelt es sich um ein längliches Bauteil, das ein Langloch aufweist. Dieses Langloch ist von einem an dem Heckteil 9 angeordneten Bolzen durchgriffen. Vor Beginn der aktuatorgetriebenen Bewegung des Hebearms 1 ruht der Zughebel 1 mit dem in Einbaulage oberen Ende des Langlochs auf dem Bolzen. Dreht sich nun der Hebearm 1 zieht er den Zughebel 11 mit sich und dieser gleitet mit dem Langloch über den Bolzen. Der Zughebel 11 und insbesondere das Langloch sind so bemessen, dass der Bolzen zu dem Zeitpunkt mit dem unteren Ende des Langlochs in Anlage kommt, wenn die Dichtung und der Setzhaken gelöst sind. Dann wird die Drehbewegung des Hebearms 1 auf das Heckteil 9 übertragen und das Heckteil 9 schwenkt gezogen von Hebearm 1 und Zughebel 11 nach oben. Diese Situation ist in Fig. 8 gezeigt.

Das Erreichen der Endposition des Heckteils 9 (Fig. 9) wird sensorisch, beispielsweise durch einen induktiven Sensor, festgestellt und der Aktuator wird gestoppt. Damit ist der Sammelcontainer 8 heckseitig geöffnet und kann entleert und/oder gewartet werden.

Der dargestellte Hebearm 1 bildet einen integralen Adapter, um Höhenunterschiede zwischen dem Heckteil 9 und unterschiedlich ausgestalteten Sammelcontainern 8 auszugleichen, ohne zusätzliche Bauteile zu benötigen. Gleichzeitig sind weitere Funktionen, wie der Anschlag für die Justierschraube integriert. Der Hebearm 1 besteht aus einfachen Metallblechkomponenten, die einfach und kostengünstig zu fertigen und zusammenzubauen sind.

### Bezugszeichen

- 1: Hebearm
- 2: erste Seitenwand
- 3: zweite Seitenwand
- 4a, 4b: Ausnehmung von A
- 5a, 5b: Ausnehmung von B
- 6a, 6b: Ausnehmung von C
- 7a, 7b: Ausnehmung von D
- 8: Sammelcontainer
- 9: Heckteil
- 10: Aktuator
- 11: Zughebel
- 12: Verstärkungselement
- 13a, 13b: erster Durchbruch
- 14: Schweißnaht von 12
- 15: Schweißnaht von 12
- 16: Konsole
- 17: Fortsatz
- 18a, 18b: zweiter Durchbruch
- 19a, 19b: erstes Versteifungselement
- 20a, 20b: zweites Versteifungselement
- 21: Schweißnaht von 19a
- 22: Schweißnaht von 20a
- 23: Schweißnaht von 20a
- 24: Schweißnaht von 20a

- A: erster Anbindungspunkt
- B: zweiter Anbindungspunkt
- C: dritter Anbindungspunkt
- D: vierter Anbindungspunkt
- H: Hochrichtung
- L: Längsrichtung

## Patentansprüche

1. Hebearm (1) für ein Abfallsammelfahrzeug, aufweisend zwei Seitenwände (2,3) mit paarweise fluchtend zueinander angeordneten Ausnehmungen (4a,4b,5a,5b,6a,6b,7a,7b), die dazu ausgebildet sind, Anbindungspunkte zu bilden, mit einem ersten Anbindungspunkt A, an dem der Hebearm (1) mit einem Aktuator verbindbar ist,
einem zweiten Anbindungspunkt B, an dem der Hebearm (1) mit einem Sammelcontainer (8) verbindbar ist,
einem dritten Anbindungspunkt C, an dem der Hebearm (1) mit einem Heckteil (9) verbindbar ist und
einem vierten Anbindungspunkt D, an dem der Hebearm (1) mit einem Zughebel (11) verbindbar ist,
wobei der zweite Anbindungspunkt B und der dritte Anbindungspunkt C in Hochrichtung H beabstandet sind, wobei der Abstand an eine Höhendifferenz zwischen dem Heckteil (9) und dem Sammelcontainer (8) angepasst ist, und der erste Anbindungspunkt A und der vierte Anbindungspunkt D in Hochrichtung beabstandet sind, wobei der Abstand an eine Höhendifferenz zwischen dem Heckteil (9) und dem Sammelcontainer (8) angepasst ist.

2. Hebearm (1) nach Anspruch 1 **dadurch gekennzeichnet, dass** der Hebearm (1) in dem zweiten Anbindungspunkt B drehbar gelagert ist.

3. Hebearm (1) nach Anspruch 1 oder 2 **dadurch gekennzeichnet, dass** der erste Anbindungspunkt A und der zweite Anbindungspunkt B in einer Längsrichtung L voneinander beabstandet sind.

4. Hebearm (1) nach zumindest einem der vorstehenden Ansprüche **dadurch gekennzeichnet, dass** die Seitenwände (2,3) über ein Verstärkungselement (12) miteinander verbunden sind.

5. Hebearm (1) nach Anspruch 4 **dadurch gekennzeichnet, dass** die Seitenwände (2,3) mit dem Verstärkungselement (12) zumindest abschnittsweise stoffschlüssig, besonders bevorzugt schweißtechnisch,
und/oder formschlüssig, besonders bevorzugt indem Vorsprünge des Verstärkungselements (12) in erste Durchbrüche (13a,13b) in den Seitenwänden (2,3) eingreifen, verbunden sind.

6. Hebearm (1) nach Anspruch 4 oder 5 **dadurch gekennzeichnet, dass** sich das Verstärkungselement (12) im Wesentlichen zwischen dem ersten Anbindungspunkt A und dem zweiten Anbindungspunkt B erstreckt.

7. Hebearm (1) nach zumindest einem der vorstehenden Ansprüche **dadurch gekennzeichnet, dass** zwischen den Seitenwänden (2,3) eine Konsole (16) angeordnet ist.

8. Hebearm (1) nach Anspruch 7 **dadurch gekennzeichnet, dass** die Seitenwände (2,3) mit der Konsole (16) zumindest abschnittsweise stoffschlüssig, besonders bevorzugt schweißtechnisch,
und/oder formschlüssig, besonders bevorzugt indem Vorsprünge der Konsole (16) in zweite Durchbrüche (18a, 18b) in den Seitenwänden (2,3) eingreifen, verbunden sind.

9. Hebearm (1) nach zumindest einem der vorstehenden Ansprüche **dadurch gekennzeichnet, dass** von dem dritten Anbindungspunkt C ein Fortsatz (17) in der Längsrichtung L in Richtung des vierten Anbindungspunktes D ragt.

10. Hebearm (1) nach Anspruch 9 **dadurch gekennzeichnet, dass** die Konsole (16) im Bereich des Fortsatzes (17) angeordnet ist.

11. Hebearm (1) nach zumindest einem der Ansprüche 7 bis 10 **dadurch gekennzeichnet, dass** die Konsole (16) ein Winkelblech ist.

12. Hebearm (1) nach zumindest einem der vorstehenden Ansprüche **dadurch gekennzeichnet, dass** die die Anbindungspunkte bildenden Ausnehmungen (4a,4b,5a,5b,6a,6b,7a,7b) zumindest teilweise mit Versteifungselementen (19a,19b,20a,20b) versehen sind.

13. Hebearm (1) nach Anspruch 12 **dadurch gekennzeichnet, dass** die Versteifungselemente (19a,19b,20a,20b) zumindest abschnittsweise stoffschlüssig, vorzugsweise geschweißt, mit den Seitenwänden (2,3) verbunden sind.

14. Hebearm (1) nach Anspruch 12 oder 13 **dadurch gekennzeichnet, dass** die den ersten Anbindungspunkt A bildenden Ausnehmungen (4a,4b) mit ringförmigen Versteifungselementen (19a, 19b) versehen sind.

15. Hebearm (1) nach zumindest einem der Ansprüche 12 bis 14 **dadurch gekennzeichnet, dass** die den zweiten und dritten Anbindungspunkt B und C bildenden Ausnehmungen (5a,5b,6a,6b) mit einem einstückig, materialeinheitlich ausgeführten Versteifungselement (20a,20b) versehen sind.

## Claims

1. Lifting arm (1) for a waste collection vehicle, comprising two side walls (2,3) having cutouts (4a,4b,5a,5b,6a,6b,7a,7b) which are aligned with each other in pairs and are designed to form attachment points, with a first attachment point A at which the lifting arm (1) can be connected to an actuator,
a second attachment point B at which the lifting arm (1) can be connected to a collection container (8),
a third attachment point C at which the lifting arm (1) can be connected to a rear part (9) and
a fourth attachment point D at which the lifting arm (1) can be connected to a pull lever (11),
wherein the second attachment point B and the third attachment point C are spaced apart in the vertical direction H, wherein the distance apart is adapted to a height difference between the rear part (9) and the collection container (8), and the first attachment point A and the fourth attachment point D are spaced apart in the vertical direction, wherein the distance apart is adapted to a height difference between the rear part (9) and the collection container (8).

2. Lifting arm (1) according to claim 1, **characterized in that** the lifting arm (1) is rotatably mounted in the second attachment point B.

3. Lifting arm (1) according to claim 1 or 2, **characterized in that** the first attachment point A and the second attachment point B are spaced apart from each other in a longitudinal direction L.

4. Lifting arm (1) according to at least one of the preceding claims,
**characterized in that** the side walls (2,3) are connected to each other via a reinforcing element (12).

5. Lifting arm (1) according to claim 4, **characterized in that** the side walls (2,3) are connected to the reinforcing element (12), at least in portions, by material bonding, particularly preferably by welding,
and/or in an interlocking manner, particularly preferably by means of projections of the reinforcing element (12) engaging in first through-openings (13a, 13b) in the side walls (2,3).

6. Lifting arm (1) according to claim 4 or 5, **characterized in that** the reinforcing element (12) extends substantially between the first attachment point A and the second attachment point B.

7. Lifting arm (1) according to at least one of the preceding claims,
**characterized in that** a bracket (16) is arranged between the side walls (2,3).

8. Lifting arm (1) according to claim 7, **characterized in that** the side walls (2,3) are connected to the bracket (16), at least in portions, by a material bond, particularly preferably by welding,
and/or in an interlocking manner, particularly preferably by means of projections of the bracket (16) engaging in second through-openings (18a, 18b) in the side walls (2,3).

9. Lifting arm (1) according to at least one of the preceding claims,
**characterized in that** an extension (17) extends in the longitudinal direction L from the third attachment point C towards the fourth attachment point D.

10. Lifting arm (1) according to claim 9, **characterized in that** the bracket (16) is arranged in the region of the extension (17).

11. Lifting arm (1) according to at least one of claims 7 to 10, **characterized in that** the bracket (16) is an angle plate.

12. Lifting arm (1) according to at least one of the preceding claims,
**characterized in that** the cutouts (4a,4b,5a,5b,6a,6b,7a,7b) forming the attachment points are at least partially provided with reinforcing elements (19a, 19b,20a,20b).

13. Lifting arm (1) according to claim 12, **characterized in that** the reinforcing elements (19a,19b,20a,20b) are connected to the side walls (2,3), at least in regions, by a material bond, preferably by welding.

14. Lifting arm (1) according to claim 12 or 13, **characterized in that** the cutouts (4a,4b) forming the first attachment point A are provided with annular reinforcing elements (19a, 19b).

15. Lifting arm (1) according to at least one of claims 12 to 14, **characterized in that** the cutouts (5a,5b,6a,6b) forming the second and third attachment points B and C are provided with an integrally-formed, materially-uniform reinforcing element (20a,20b).

## Revendications

1. Bras de levage (1) pour un véhicule de collecte de déchets, présentant deux parois latérales (2, 3) comportant des évidements (4a, 4b, 5a, 5b, 6a, 6b, 7a, 7b) disposés en affleurement par paires les uns par rapport aux autres, lesquels sont conçus pour former des points d'attache, comportant un premier point d'attache A au niveau duquel le bras de levage (1) peut être relié à un actionneur,
un deuxième point d'attache B au niveau duquel le bras de levage (1) peut être relié à un conteneur de collecte (8),
un troisième point d'attache C au niveau duquel le bras de levage (1) peut être relié à une partie arrière (9), et
un quatrième point d'attache D au niveau duquel le bras de levage (1) peut être relié à un levier de traction (11),
dans lequel le deuxième point d'attache B et le troisième point d'attache C sont espacés dans la direction de la hauteur H, dans lequel la distance est adaptée à une différence de hauteur entre la partie arrière (9) et le conteneur de collecte (8) et le premier point d'attache A et le quatrième point d'attache D sont espacés dans la direction de la hauteur, dans lequel la distance est adaptée à une différence de hauteur entre la partie arrière (9) et le conteneur de collecte (8).

2. Bras de levage (1) selon la revendication 1, **caractérisé en ce que** le bras de levage (1) est logé de manière à pouvoir tourner dans le deuxième point d'attache B.

3. Bras de levage (1) selon la revendication 1 ou 2, **caractérisé en ce que** le premier point d'attache A et le deuxième point d'attache B sont espacés l'un de l'autre dans une direction longitudinale L.

4. Bras de levage (1) selon au moins l'une des revendications précédentes,
**caractérisé en ce que** les parois latérales (2, 3) sont reliées entre elles par l'intermédiaire d'un élément de renforcement (12).

5. Bras de levage (1) selon la revendication 4, **caractérisé en ce que** les parois latérales (2, 3) sont reliées à l'élément de renforcement (12) au moins dans certaines sections par liaison de matière, de manière particulièrement préférée par technique de soudage,
et/ou par complémentarité de forme, de manière particulièrement préférée dans lequel des saillies de l'élément de renforcement (12) viennent en prise dans de premiers passages (13a, 13b) dans les parois latérales (2, 3).

6. Bras de levage (1) selon la revendication 4 ou 5, **caractérisé en ce que** l'élément de renforcement (12) s'étend sensiblement entre le premier point d'attache A et le deuxième point d'attache B.

7. Bras de levage (1) selon au moins l'une des revendications précédentes,
**caractérisé en ce qu'**une console (16) est disposée entre les parois latérales (2, 3).

8. Bras de levage (1) selon la revendication 7, **caractérisé en ce que** les parois latérales (2, 3) sont reliées à la console (16) au moins dans certaines sections par liaison de matière, de manière particulièrement préférée par technique de soudage,
et/ou par complémentarité de forme, de manière particulièrement préférée dans lequel des saillies de la console (16) viennent en prise dans de seconds passages (18a, 18b) dans les parois latérales (2, 3).

9. Bras de levage (1) selon au moins l'une des revendications précédentes,
**caractérisé en ce qu'un** prolongement (17) fait saillie du troisième point d'attache C dans la direction longitudinale L en direction du quatrième point d'attache D.

10. Bras de levage (1) selon la revendication 9, **caractérisé en ce que** la
console (16) est disposée dans la zone du prolongement (17).

11. Bras de levage (1) selon au moins l'une des revendications 7 à 10,
**caractérisé en ce que** la console (16) est une tôle angulaire.

12. Bras de levage (1) selon au moins l'une des revendications précédentes,
**caractérisé en ce que** les évidements (4a, 4b, 5a, 5b, 6a, 6b, 7a, 7b) formant les points d'attache sont au moins partiellement pourvus d'éléments de rigidification (19a, 19b, 20a, 20b).

13. Bras de levage (1) selon la revendication 12, **caractérisé en ce que** les éléments de rigidification (19a, 19b, 20a, 20b) sont reliés aux parois latérales (2, 3) au moins dans certaines sections par liaison de matière, de préférence par soudage.

14. Bras de levage (1) selon la revendication 12 ou 13, **caractérisé en ce que** les évidements (4a, 4b) formant le premier point d'attache A sont pourvus d'éléments de rigidification (19a, 19b) annulaires.

15. Bras de levage (1) selon au moins l'une des revendications 12 à 14,
**caractérisé en ce que** les évidements (5a, 5b, 6a, 6b) formant les deuxième et troisième points d'attache B et C sont pourvus d'un élément de rigidification (20a, 20b) mis en œuvre d'une seule pièce et dans le même matériau
